# EUROPÄISCHE PATENTSCHRIFT

(11) **EP 3 167 937 B1**
(45) Veröffentlichungstag und Bekanntmachung des Hinweises auf die Patenterteilung: **20.12.2017**
(21) Anmeldenummer: 16191431.2
(22) Anmeldetag: 29.09.2016
(51) Int. Cl.: A62C 3/00, G08B 17/12, F23G 5/50

(54) **VERFAHREN ZUR ELIMINIERUNG VON THERMISCHEN STÖRUNGEN BEI DER INFRAROT- UND VIDEO-BRANDFRÜHERKENNUNG**
METHOD FOR ELIMINATING THERMAL PERTURBATIONS IN THE INFRARED AND VIDEO EARLY FIRE DETECTION
PROCÉDÉ POUR ÉLIMINATION DES PERTURBATIONS THERMIQUES DANS LA DÉTECTION RAPIDE INFRAROUGE ET VIDEO D'INCENDIE

(30) Priorität: 13.11.2015 DE 102015119594
(43) Veröffentlichungstag der Anmeldung: 17.05.2017
(73) Patentinhaber: Orglmeister, Albert, 65207 Wiesbaden (DE)
(72) Erfinder: Orglmeister, Albert, 65207 Wiesbaden (DE)
(74) Vertreter: Müller, Jochen

(56) Entgegenhaltungen:
- EP-A1- 2 705 881
- WO-A1-2011/103915
- CN-U- 202 711 414
- DE-U1-202008 002 789

## Beschreibung

Die Erfindung bezieht sich auf ein Verfahren zur Eliminierung von thermischen Störungen bei der Infrarot- und Video-Brandfrüherkennung in Müllverbrennungsanlagen, Recyclinganlagen, Freilagern und dergleichen.

Es sind unterschiedliche Sensorsysteme bekannt, die einen Brand detektieren können. Weiterhin gibt es verschiedene Löschsysteme, mit denen Brände in Industrieanlagen oder größeren Räumen gelöscht werden. Üblicherweise wird ein Brand detektiert und eine Löschanlage eingeschaltet, die eine große Menge Löschmittel, z.B. Wasser oder Löschschaum, in den Brandbereich hinein sprüht bzw. flutet und damit den Brand löscht. Von größter Bedeutung ist die Detektion eines Brandes. Diese erfolgt insbesondere mittels Thermodifferenzialmelder, Rauchgasbrandmelder, Rauchansaugsysteme, Flammenmelder, Infrarotdetektoren oder Infrarotkameras.

Als Löschsysteme kommen insbesondere Sprinkleranlagen, erheblich leistungsfähigere Sprühflutanlagen und handgesteuerte Löschmonitore zum Einsatz. Letztere werden auch als Löschkanonen oder auch als Wasserwerfer bezeichnet.

Zunehmend werden immer mehr Infrarotdetektoren, insbesondere Infrarotkameras und Videokameras, zur Brandfrüherkennung in Müllverbrennungsanlagen, Recyclinganlagen, Freilager und dergleichen eingesetzt.

Dabei wird die Brandfrüherkennung bei Infrarotkamerabasierenden Brandfrüherkennungssystemen durch Überschreitung einer Grenztemperatur realisiert.

Bei videobasierenden Systemen wird eine Brandfrüherkennung durch Raucherkennung, Flammendetektion oder durch Auswertung des kurzwelligen Infrarotanteils realisiert.

Beispielsweise in einer Lagerhalle, die mit Recyclingmaterial beladen ist, wird häufig als Brandauslösetemperatur eine Temperaturschwelle von 80°C als Brandalarmtemperatur festgelegt. Die Temperatur ist einerseits so hoch gewählt, um Eigenerwärmung durch Gärprozesse im Recyclingmaterial nicht als Brandauslöser zu detektieren. Andererseits ist die Alarmtemperatur möglichst tief gewählt, um Brände, die sich im Inneren eines Materialhaufens befinden, bzw. dessen aufsteigende Konvektionswärme, die an die Oberfläche des Materialhaufens dringt, so früh wie möglich zu detektieren.

Dieses Verfahren hat sich bewährt und funktioniert reibungslos, solange keine thermischen Störungen auftreten. Diese entstehen z.B. durch einen heißen Auspuff oder einen heißen Motor eines Radladers. Im Betrieb werden hier schnell Spitzentemperaturen bis 500°C erreicht.

Derzeit wird versucht, durch Temperatur- und Größenverhältnisse diese thermischen Störungen zu eliminieren. So hat beispielweise die Fläche eines Auspuffs eines Radladers bei einer Grenztemperatur von 80°C schnell eine grenztemperaturüberschreitende Fläche von 1 m². Das bedeutet, dass derzeit mindestens eine Größe von 1 m² über 80°C detektiert werden muss, um einen Brandalarm auszulösen. Im Alltagsbetrieb besteht die Möglichkeit, dass sich diese Fläche sogar noch vergrößert. So summiert sich zu Auspufffläche noch die Fläche des heißen Motors und der aufgeheizten Karosserieteile in der Nähe des Motors. Weiterhin besteht die Möglichkeit, dass nebeneinanderstehende Radlader und andere Fahrzeuge sich in der Größe der Störflächen kombinieren. Da die Abstände zwischen Infrarotdetektionssystem und den Fahrzeugen variieren, muss bei der Festlegung der Größe der grenztemperaturüberschreitende Fläche eine Toleranz mit eingerechnet werden. Letztendlich kann so schnell die grenztemperaturüberschreitende Fläche bis auf 3 m² anwachsen.

Damit wird der Vorteil der Frühdetektion mittels Infrarot- und Videoanalyse erheblich abgeschwächt, da eine so große zusammenhängende Fläche, die 80°C eines Haufwerks überschreitet, einen sehr großen Brand im Haufwerk voraussetzt. Auch eine zweite höhere Grenztemperatur, z.B. bei 200°C, verändert nicht wesentlich das Ergebnis. Die kleinere Detektionsfläche funktioniert in Kombination mit einer höheren Grenztemperatur, hat aber wieder den Nachteil, dass ein verdeckter Brand in einem Haufwerk bereits eine wesentliche Größe besitzt.

Eingesetzte Analysen über Farbe, Form und Markierungen die Störgrößen eindeutig erkennen zu können, sind bis jetzt an der erheblichen Schmutzbelastung der Objekte und an der Tatsache, dass sich heiße Störobjekte, wie ein Auspuff von Fahrzeugen, die aus dem Regen in eine Halle gefahren werden, sich bei einer Wärmebildanalyse genauso verhalten wie ein Entstehungsbrand, dessen grenztemperaturüberschreitende Ränder sich ausdehnen.

Weiterhin unterscheidet man zwischen dem sogenannten "Tagbetrieb", an dem Fahrzeuge innerhalb des auf Brand zu überwachenden Bereichs fahren dürfen, und "Nachtbetrieb", der Fahrzeuge und andere thermische Störquellen wie Antriebsmotoren von Maschinen, nicht zulässt.

Aus der WO 2011103915 A1 ist eine Einrichtung zur thermischen Überwachung für insbesondere große Lagerhallen, Müllverbrennungsanlagen, anderen Lagerstätten, Produktionseinrichtungen und dergleichen mittels eines Löschsystems zum Löschen eines Brandes bekannt. Das Löschsystem besteht aus einer Kombination einer oder mehreren Infrarotkameras und eines oder mehreren steuerbaren Löschmonitoren in einem überwachten Raum, wobei die wenigstens eine Infrarotkamera einen Brand frühzeitig detektiert. Der Brandherd wird mittels einer intelligenten Auswertungssoftware bereits in der Entstehungsphase lokalisiert und der Brand auf der Basis der von der Infrarotkamera ermittelten Temperaturerhöhung in der Entstehungsphase gezielt mit wenigstens einem intelligent gesteuerten Löschmonitor automatisch gelöscht.

Es ist Aufgabe der Erfindung, ein Verfahren zur Eliminierung von thermischen Störungen bei der Infrarot- und Video-Brandfrüherkennung in Müllverbrennungsanlagen, Recyclinganlagen, Freilagern und dergleichen zu schaffen, das eine sichere Brandfrüherkennung unter Eliminierung möglichst vieler thermischer Störungen ermöglicht.

Erfindungsgemäß wird die Aufgabe gelöst durch eine zusätzliche Geräusch- bzw. Schwingungsanalyse durch Messen des Lärmpegels von im zu detektierenden Bereich befindlichen Fahrzeugen oder anderen thermischen Störquellen, wie Antriebsmotoren von Maschinen, wobei beim Messen des Lärmpegels zwischen Tagbetrieb und Nachtbetrieb unterschieden wird und die Lautstärkeschwellen ermittelt und als Schwellwerte zur Entscheidung eingesetzt werden, ob eine Brandlöschung ausgelöst wird.

Werden somit die derzeit bekannten Analyseverfahren, nämlich die Infrarot- und/oder Video-Brandfrüherkennung, mit einer Geräusch bzw. Schwingungserkennung kombiniert, kann unterschieden werden, ob sich Fahrzeuge oder andere thermische Störquellen, wie insbesondere Antriebsmotoren von Maschinen, im zu detektierenden Bereich in Müllverbrennungsanlagen, Recyclinganlagen, Freilagern und dergleichen befinden.

Nach einer weiteren Ausgestaltung des erfindungsgemäßen Verfahrens kann die Geräusch- bzw. Schwingungsanalyse permanent und/oder zeitgesteuert erfolgen.

Des Weiteren werden die Lautstärkeschwellen für den arbeitsfreien Betrieb, beispielsweise den Nachtbetrieb, und den Arbeitsbetrieb, beispielsweise den Tagbetrieb, ermittelt. Die mit der Geräusch- bzw. Schwingungsanalyse ermittelten Lautstärkeschwellen werden sodann als Schwellwerte zur Entscheidung eingesetzt, ob eine Brandlöschung ausgelöst wird.

Gemäß einer weiteren Ausbildung der erfindungsgemäßen Lösung werden zur Geräusch- bzw. Schwingungsanalyse analoge oder/und digitale Filter, Richtmikrofone, externe Mikrofone für ein 3-dimensionales Geräuschmuster, brandspezifische Geräuschfilter und/oder Schwingungssensoren verwendet.

Beim Einsatz von analogen oder/und digitalen Filtern in der Geräuschanalyse kann damit erkannt werden, um welches Fahrzeug oder welchen Typ von Fahrzeug, z.B. Radlader, Lastkraftwagen oder dergleichen, es sich im zu detektierenden Bereich oder ob es sich um einen bestimmten Betriebsbereich einer zu überwachenden Anlage handelt. Hierüber können auch anlagenfremde Störgeräusche ausgefiltert werden.

Wird alternativ ein Richtmikrofon verwendet, das parallel zur Infrarot- oder Videoanalyse eingesetzt wird, kann die Störgröße dem aktuell detektierten Objekt örtlich zugeordnet werden. Möglich ist auch der Einsatz von mehreren Richtmikrofonen.

Bei Verwendung externer Mikrofone kann auch ein 3-dimensionales Geräuschmuster Aufschlüsse über betriebene Geräte geben und diese in die Analyse mit einbeziehen.

Die Geräuschanalyse kann auch zum Erkennen eines Brandes genutzt werden, indem brandspezifische Geräuschfilter zur Analyse eingesetzt werden. Damit ist in Kombination mit der Infrarot- und/oder Videoanalyse eine noch bessere Entscheidung möglich, ob es sich um einen Brand oder um eine Störgröße handelt.

Schließlich können statt üblicher Mikrofone auch Schwingungssensoren, insbesondere Niederfrequenzmikrofone, verwenden werden, um Geräusche im niederfrequenten Bereich oder Subfrequenzbereich zu analysieren.

Es versteht sich, dass die vorstehend genannten Merkmale nicht nur in der jeweils angegebenen Kombination, sondern auch in anderen Kombinationen oder in Alleinstellung verwendbar sind, ohne den Rahmen der vorliegenden Erfindung zu verlassen.

## Patentansprüche

1. Verfahren zur Eliminierung von thermischen Störungen bei der Infrarot- und Video-Brandfrüherkennung in Müllverbrennungsanlagen, Recyclinganlagen, Freilagern und dergleichen, **gekennzeichnet durch** eine zusätzliche Geräusch- bzw. Schwingungsanalyse durch Messen des Lärmpegels von im zu detektierenden Bereich befindlichen Fahrzeugen oder anderen thermischen Störquellen, wie Antriebsmotoren von Maschinen, wobei beim Messen des Lärmpegels zwischen Tagbetrieb und Nachtbetrieb unterschieden wird und die Lautstärkeschwellen ermittelt und als Schwellwerte zur Entscheidung eingesetzt werden, ob eine Brandlöschung ausgelöst wird.

2. Verfahren nach Anspruch 1, **dadurch gekennzeichnet, dass** die Geräusch- bzw. Schwingungsanalyse permanent und/oder zeitgesteuert erfolgt.

3. Verfahren nach Anspruch 1, **dadurch gekennzeichnet, dass** zur Geräusch- bzw. Schwingungsanalyse analoge oder/und digitale Filter, Richtmikrofone, externe Mikrofone für ein 3-dimensionales Geräuschmuster, brandspezifische Geräuschfilter und/oder Schwingungssensoren verwendet werden.

## Claims

1. Method for eliminating thermal disturbances in infrared and video early fire detection in waste incineration installations, recycling installations, open depots and the like, **characterized by** additional noise or vibration analysis by measuring the noise level from vehicles or other sources of thermal disturbance that are in the area to be detected, such as drive motors of machines, wherein for measuring the noise level a distinction is drawn between day operation and night operation and the volume thresholds are ascertained and used as threshold values for deciding whether fire extinguishing is initiated.

2. Method according to Claim 1, **characterized in that** the noise or vibration analysis is effected continually and/or in a time-controlled manner.

3. Method according to Claim 1, **characterized in that** the noise or vibration analysis involves analogue and/or digital filters, directional microphones, external microphones for a three-dimensional noise pattern, fire-specific noise filters and/or vibration sensors being used.

## Revendications

1. Procédé d'élimination de perturbations thermiques lors de la détection précoce d'incendie par infrarouges et vidéo dans les usines d'incinération des ordures ménagères, les centres de recyclage, les entrepôts francs et similaires, **caractérisé par** une analyse supplémentaire du bruit ou des vibrations par mesure du niveau sonore des véhicules ou des autres sources de perturbations thermiques qui se trouvent dans la zone à détecter, comme des moteurs d'entraînement de machines, une différenciation entre le régime de jour et le régime de nuit étant faite lors de la mesure du niveau sonore et les seuils d'intensité sonore étant déterminés et utilisés comme valeurs de seuil pour décider du déclenchement d'une action de lutte contre l'incendie.

2. Procédé selon la revendication 1, **caractérisé en ce que** l'analyse du bruit ou des vibrations est effectuée de façon permanente et/ou commandée dans le temps.

3. Procédé selon la revendication 1, **caractérisé en ce que** des filtres analogiques et/ou numériques, des microphones directionnels, des microphones externes pour un modèle de bruit tridimensionnel, des filtres de bruit spécifiques à l'incendie et/ou des capteurs de vibrations sont utilisés pour l'analyse du bruit ou des vibrations.
